# EUROPÄISCHE PATENTSCHRIFT

(11) **EP 3 256 808 B1**
(45) Veröffentlichungstag und Bekanntmachung des Hinweises auf die Patenterteilung: **01.01.2020**
(21) Anmeldenummer: 16700167.6
(22) Anmeldetag: 07.01.2016
(51) Int. Cl.: F41A 9/22, B63G 3/00, B63G 8/32, F41A 9/43

(54) **WASSERFAHRZEUG MIT VORRICHTUNG ZUM TRANSPORT UND ZUR LAGERUNG EINER WAFFE**
WATERCRAFT WITH DEVICE FOR MOVING AND STORING AMMUNITION
VEHICULE NAUTIQUE AVEC DISPOSITIF DESTINÉ AU TRANSPORT ET AU STOCKAGE D'UNE ARME

(30) Priorität: 12.02.2015 DE 102015202553
(43) Veröffentlichungstag der Anmeldung: 20.12.2017
(73) Patentinhaber: thyssenkrupp Marine Systems GmbH, 24143 Kiel (DE); thyssenkrupp AG, 45143 Essen (DE)
(72) Erfinder: JUNGE, Matthias, 24247 Mielkendorf (DE); MALERZ, Udo, 24211 Preetz (DE)
(74) Vertreter: thyssenkrupp Intellectual Property GmbH
(86) Internationale Anmeldenummer: PCT/EP2016/050180
(87) Internationale Veröffentlichungsnummer: WO 2016/128151

(56) Entgegenhaltungen:
- EP-A1- 2 281 742
- WO-A1-91/04905
- WO-A1-2005/003672
- WO-A1-2016/008715
- DE-A1-102009 020 323
- DE-A1-102009 025 349
- DE-A1-102009 050 827
- GB-A- 1 468 601
- US-A- 800 021
- US-A1- 2006 293 138

## Beschreibung

Die Erfindung betrifft ein Wasserfahrzeug mit wenigstens einem Waffenrohr und wenigstens einer Vorrichtung zum Transport und zur Lagerung einer Waffe. Die Vorrichtung ist ausgebildet, eine Waffe aus der Vorrichtung in ein Waffenrohr zu transportieren. Die Vorrichtung weist einen Ladebock auf, wobei der Ladebock mit der Waffe verbindbar ist und der Ladebock ausgebildet ist, die Waffe beim Transport der Waffe zu bewegen.

Eine Waffe im Sinne der Erfindung ist insbesondere ein Torpedo, ein Flugkörper, ein Täuschkörper oder eine Mine. Solche Waffen werden regelmäßig von Kriegsschiffen, wie beispielsweise Korvetten, Fregatten, Zerstören, Kreuzern oder Unterseebooten mitgeführt. Diese Waffen werden regelmäßig durch ein Waffenrohr ausgestoßen, wobei auch andere Ausstoßarten üblich sind. Vorrichtungen zur Lagerung einer Waffe werden regelmäßig als Mulde bezeichnet. In einer Mulde lagern eine oder mehrere Waffen, welche für eine spätere Verwendung bereit stehen und dazu in ein Waffenrohr eingeführt werden sollen.

Eine Waffenmulde hat eine übliche Länge, welcher größer ist als die längste Waffe, welche auf der Mulde gelagert werden soll. Beispielsweise hat ein DM2A4 Seehecht Torpedo eine Länge von bis zu 7 m, sodass eine Waffenmulde zur Aufnahme eines solchen Torpedos beispielsweise eine Länge von 7,8 m aufweisen kann. Eine Waffenmulde wird üblicher Weise so hinter ein Waffenrohr verfahren, dass das Waffenrohr und die Mulde miteinander fluchten, wodurch die Waffe alleine durch eine horizontale Bewegung in das Waffenrohr bewegt werden kann. Hierbei sind aus technischen Gründen die Mulde und das Waffenrohr üblicherweise beabstandet, wobei der Abstand mit einer Brücke überbrückt wird. Die Länge einer solchen Brücke liegt üblicher Weise zwischen 1 m und 2 m, beispielsweise bei etwa 1,3 m. Des Weiteren muss die Waffe, hier der Torpedo im Waffenrohr eine bestimmte Position einnehmen, welche üblicher Weise einen gewissen Abstand zu dem dem Schiffsinneren zugewandten Waffenrohrende aufweist. Dieser Abstand ist beispielsweise für den Abschuss der Waffe notwendig. Hierzu muss die Waffe üblicherweise etwa 1 m in das Waffenrohr eingeführt werden. Es ergibt sich somit die Notwendigkeit, die Waffe durch die Mulde über die Brücke und in das Waffenrohr zu befördern, im oben genannten Beispiel somit etwa 10 m und somit über eine Strecke, welche länger ist als die Mulde.

Um die Waffe zu bewegen, ist regelmäßig hinter der Waffe ein Ladebock angeordnet, welcher die Waffe durch die Mulde schieben kann. Bei der Konstruktion des Ladebocks muss berücksichtigt werden, dass der Ladebock die Waffe, insbesondere ein Torpedo, auf der Rückseite berührt, an welcher üblicherweise die Schraube angeordnet ist. Da ein Torpedo üblicher Weise ein Gewicht von 1,3 bis 1,7 t aufweist, treten vergleichsweise große Kräfte auf, welche nicht zu einer Beschädigung des Antriebssystems der Waffe führen dürfen.

Üblicher Weise werden zwei Antriebe verwendet, um die Waffe aus der Mulde in das Waffenrohr zu transportieren. Ein erster Antrieb fördert die Waffe aus der Mulde, ein zweiter fördert die Waffe über die Brücke und in das Waffenrohr. Diese beiden Antriebe basieren regelmäßig auf unterschiedlichen Antriebstechnologien, beispielsweise ist einer hydraulisch und der andere elektrisch angetrieben. Dieses erhöht die Komplexität und somit den Wartungsaufwand und die Fehleranfälligkeit des Systems.

Aus der DE 10 2009 025 349 A1 ist eine Mulde zur Lagerung einer Waffe bekannt, wobei die Mulde aus einem faserverstärktem Verbundwerkstoff besteht.

Aus der EP 2 363 341 A1 ist eine Vorrichtung zur Waffenlagerung in einem Unterseeboot bekannt, wobei die Vorrichtung motorisch betätigbares Spannelement aufweist.

Aus der nachveröffentlichten DE 10 2014 213 795 ist ein Waffentransportsystem bekannt, bei welchem die Waffe mittels eines Zahnriemens in ein Waffenrohr gefördert wird.

Aus der EP 0 627 608 B1 ist ein automatischer Ansetzer für Artilleriegeschosse mit einer federsteifen Zuführungskette.

Aus der DE 20 2004 006 624 U1 ist eine selbstversteifende aufwickelbare Schubkette bekannt. Um die Schubkette aufwickeln zu können, verfügen die Kettenglieder über die Möglichkeit, sich quer zur Schubkette zu bewegen.

Aus der GB 1468 601 A ist eine Rollenkette bekannt.

Aus der US 800 021 A ist eine Ladevorrichtung bekannt.

Aus der EP 2 281 742 A1 ist eine Lader- und Beschickungseinrichtung für ein Torpedo bekannt.

Aus der DE 10 2009 020 323 A1 ist eine Waffenmulde bekannt.

Aus der WO 91/04905 A1 ist eine Vorrichtung zum Verfahren eines Torpedos bekannt.

Aus der nachveröffentlichten wo 2016/008715 A1 ist ein Waffentransportsystem für ein Unterseeboot zum Transport einer Waffe von einer Einrichtung zur Lagerung bekannt.

Aus der WO 2005/003672 A1 ist ein Munitionsladesystem bekannt

Aufgabe der Erfindung ist es, eine Vorrichtung zu schaffen, mit der eine Waffe aus einer Mulde in einem einzigen Arbeitsschritt direkt in die Abschussposition in einem Waffenrohr befördert werden kann.

Gelöst wird die Aufgabe durch eine Vorrichtung mit den in Anspruch 1 angegebenen Merkmalen. Vorteilhafte Weiterbildungen ergeben sich aus den Unteransprüchen, der nachfolgenden Beschreibung sowie den Zeichnungen.

Die erfindungsgemäße Vorrichtung zum Transport und zur Lagerung einer Waffe ist so ausgebildet, dass diese eine Waffe aus der Vorrichtung in ein Waffenrohr transportieren kann. Die Vorrichtung weist einen Ladebock auf, wobei der Ladebock mit der Waffe verbindbar ist und der Ladebock ausgebildet ist, die Waffe beim Transport der Waffe zu bewegen. Die Vorrichtung weist eine Schubkette auf, wobei die Schubkette mit dem Ladebock verbunden ist und wobei der Ladebock mittels der Schubkette von der Vorrichtung in das Waffenrohr verfahrbar ist. Hierdurch kann die Waffe in einem einzigen Schritt aus der Lagerposition in die Abschussposition befördert werden und hierfür ist nur ein einziges Antriebssystem notwendig.

Besonders bevorzugt handelt es sich bei dem Waffenrohr um ein Torpedorohr.

Der Ladebock ist so mit dem hinteren Ende der Waffe verbindbar, dass der Ladebock die Waffe schieben und ziehen kann, wobei die Waffe durch Schub aus der Lagerungsposition in das Waffenrohr bewegt wird und durch Zug in die umgekehrte Richtung. Das vordere Ende der Waffe ist das Ende, welches zuerst aus dem Waffenrohr ausgestoßen wird, das hintere Ende ist dem vorderen Ende gegenüberliegend.

Schubketten sind aus dem Stand der Technik, beispielsweise der DE 20 2011 013 357 A1 und den darin zitierten Dokumenten oder der DE 20 2004 006 624 U1, bekannt. Vorteil der Schubkette ist, dass diese aufgrund ihrer Konstruktion mit formschlüssig ineinander greifenden Gliedern sich in gerader Richtung bewegt versteift, jedoch durch die Gelenke eine Möglichkeit zur Bewegung in eine Drehrichtung möglich ist. Eine Schubkette ist somit eine biegesteife Kette, welche jedoch ohne Belastung in genau eine Richtung umlenkbar ist. Somit ergibt sich durch die Verwendung einer Schubkette ein Vorteil gegenüber einem Stab oder einer Stange, welche hinter der Waffe einen Platzbedarf in der vollen Länge des Weges, welchen die Waffe bewegt werden soll, benötigt. Ebenfalls ist dieses System gegenüber einem Teleskopsystem vorteilhaft, da ein Teleskopsystem für eine solche Länge und ein solches Gewicht ebenfalls sehr groß und zum anderen sehr fehleranfällig wäre. Zahnriemen und Gliederketten haben sich ebenfalls als nicht verwendbar erwiesen, da die notwendige Stabilisierung zu extrem hohen Kraftverlusten durch Reibung führt. Auch ist die Führung von Zahnriemen und Gliederketten sehr groß und aufwändig.

Um die vergleichsweise hohen Kräfte aufnehmen zu können, welche sich zum Beispiel beim Transport eines Torpedos in ein Waffenrohr ergeben, ist eine Schubkette einer erfindungsgemäßen Vorrichtung bevorzugt quer zur Längsrichtung steif. Die Glieder einer Schubkette lassen sich somit vorzugsweise nicht seitlich gegeneinander verschieben.

In einer weiteren Ausführungsform der Erfindung weist die Vorrichtung einen Schubkettenspeicher auf. Der Schubkettenspeicher ist derart ausgebildet, dass dieser sich unterhalb einer Auflagefläche für die Waffe befindet bzw. diese bildet und in zwei Ebenen angeordnet ist. Hierdurch ist der Schubkettenspeicher derart ausgebildet ist, dass der Schubkettenspeicher eine Schubkette aufnehmen kann, welche mindestens die 1,1 fache Länge, bevorzugt mindestens die 1,2 fache Länge, besonders bevorzugt die 1,5 fache Länge der Vorrichtung aufweist.

Der große Vorteil der Schubkette ist die Umlenkbarkeit der Kette in genau eine Richtung. So kann die Schubkette am hinteren, dem Waffenrohr abgewandten Ende umgelenkt und im unteren Bereich der Vorrichtung gelagert werden, wenn die Waffe in der Vorrichtung gelagert ist.

Da der gesamte Verfahrweg der Waffe länger als die Vorrichtung ist, ist es notwendig, die Schubkette ein weiteres Mal umzulenken, bevorzugt am vorderen, dem Waffenrohr zugewandten Ende. Da die Schubkette nur in eine Richtung umgelenkt werden kann, erfolgt diese Umlenkung der der Art, dass das Ende der Schubkette zwischen dem Verlauf der Schubkette am Ladebock und dem Verlauf der Schubkette an der Unterseite der Vorrichtung erfolgt.

Diese Ausführungsform ist besonders bevorzugt, wenn die Schubkette quer zur Längsrichtung steif ausgeführt ist, da diese dann nicht einfach aufgewickelt werden kann, wie dieses beispielsweise in der DE 20 2004 006 624 U1 beschrieben ist. Des Weiteren ermöglicht dieses eine vergleichsweise kompakte Bauweise.

Durch diese Anordnung ergibt sich, dass der Schubkettenspeicher in erster Näherung eine Höhe aufweist, welche durch die Höhe für drei Führungen der Schubkette sowie den Abstand dazwischen, welcher durch den maximalen Krümmungsradius der Schubkette begrenzt ist, vorgegeben ist.

Vorzugsweise weist die Schubkette maximal die doppelte Länge der Vorrichtung auf. Hierdurch kann auf eine weitere Umlenkung verzichtet und so die Bauhöhe minimal gehalten werden.

In einer weiteren Ausführungsform der Erfindung besteht der Schubkettenspeicher aus Aluminium. Aluminium ist besonders geeignet, da es ein geringes spezifisches Gewicht mit guter Verarbeitbarkeit und guter Integrationsmöglichkeit für die Schubkette verbindet.

In einer weiteren Ausführungsform der Erfindung weist der Schubkettenspeicher Gleitschienen auf, wobei die Gleitschienen als Gleitfläche für die Waffe beim Transport dienen. Da die Waffe regelmäßig ein sehr hohes Gewicht aufweist, sind Gleitschienen zur Verringerung der Gleitreibung vorteilhaft, da so die benötigte Energie zum Transport der Waffe in das Waffenrohr reduziert werden kann. Gleitschienen bestehen beispielsweise aus Polyethylen oder Polytetrafluorethylen. Bevorzugt erstrecken sich die Gleitschienen über die gesamte Länge der Vorrichtung. Alternativ oder zusätzlich kann der Schubkettenspeicher Rollen zur Reduktion der Reibung aufweisen.

In einer weiteren Ausführungsform der Erfindung weist die Schubkette Führungslaschen und die Vorrichtung Schienen zur Aufnahme der Führungslaschen auf. Die Führungslaschen sind vorzugsweise seitlich an beiden Seiten der Schubkette drehbar an den Achsen der Schubkettenglieder angebracht. Durch die Führungslaschen kann die Schubkette stabilisiert werden. Dieses ist vorteilhaft, da die Schubkette eine Waffe von beispielsweise 1,3 t über eine Fahrstrecke von etwa 10 m mit Hilfe des Ladebocks schieben muss. Durch die Führungslaschen wird der Schubkette insbesondere auch eine zusätzliche seitliche Stabilität gegeben.

In einer weiteren Ausführungsform der Erfindung ist zwischen der Vorrichtung und dem Waffenrohr eine Brücke anbringbar. Durch die Brücke wird die Vorrichtung mit dem Waffenrohr fluchtend verbunden, sodass eine Waffe in einer einzigen linearen Bewegung aus der Vorrichtung in das Waffenrohr bewegt werden kann. Die Brücke weist eine Führungsschiene auf, wobei die Führungsschienen zum Tragen der Schubkette, des Ladebocks und der Waffe ausgebildet ist. Die Führungsschiene kann in einer bevorzugten Ausführungsform geschlitzt ausgeführt sein. Der Schlitz ist hierbei an der oberen Seite, der der Waffe zugewandten Seiten angeordnet und in der Lage ein Führungselement insbesondere des Ladebocks, insbesondere einen Gleitstein des Ladebocks aufzunehmen.

In einer besonders bevorzugten Ausführungsform der Erfindung weist die Führungsschiene der Brücke eine Aufnahme der Führungslaschen auf. Hierdurch erfolgt auch auf der Brücke eine Stabilisierung der Schubkette.

Erfindungsgemäß weist das Waffenrohr ein Schlitzrohr auf, wobei das Schlitzrohr zum Tragen der Schubkette, des Ladebocks und der Waffe ausgebildet ist. Der Schlitz ist hierbei an der oberen Seite, der der Waffe zugewandten Seiten angeordnet und in der Lage ein Führungselement insbesondere des Ladebocks, insbesondere einen Gleitstein des Ladebocks aufzunehmen. Zwar kann auch das Schlitzrohr Schienen zur Aufnahme der Führungslaschen aufweisen, dieses ist jedoch nicht notwendig. Eine Schubkette weist eine ausreichende Steifheit auf, um eine Strecke von 1 bis 1,5 m im Waffenrohr ohne zusätzliche Führung überbrücken zu können. Vorteilhaft ist es, wenn das Schlitzrohr keine Schienen aufweist. Hierdurch ist es einfacher, ein Waffenrohr zur Verwendung mit der Vorrichtung nachzurüsten. Des Weiteren ist beim Verzicht auf die Führung der Schubkette im Waffenrohr eine größere Toleranz bei der Verbindung der Brücke mit dem Waffenrohr möglich.

In einer weiteren Ausführungsform der Erfindung weist die Vorrichtung einen ersten Formkörper und einen zweiten Formkörper auf. Der erste Formkörper ist in Bewegungsrichtung der Waffe rechts an dem Schubkettenspeicher angeordnet und der zweite Formkörper in Bewegungsrichtung der Waffe links an dem Schubkettenspeicher angeordnet. Der erste und der zweite Formkörper sind so ausgebildet, dass diese die Waffe stützen. Die Waffe weist im Regelfall einen kreisförmigen Querschnitt auf. Beispielsweise haben Schwergewichtstorpedos regelmäßig einen Durchmesser von 533 mm. Vorteilhafter Weise weisen der erste und der zweite Körper auf der der Waffe zugewandten Seite einen Krümmungsradius auf, welcher dem der aufzunehmenden Waffe entspricht, beispielsweise 533 mm. Hierdurch wird die Waffe optimal gestützt. Besonders bevorzugt sind der erste und der zweite Formkörper so ausgebildet, dass der erste Formkörper, der Schubkettenspeicher und der zweite Formkörper eine kreisförmige Mulde bilden, wobei die Mulde einen Kreisbogen von 90 ° bis 180 °, vorzugsweise von etwa 120 ° bis 160 ° bildet. Hierdurch kann die Waffe sicher und stabil gelagert werden. Dieser dreiteilige Aufbau hat daher den großen Vorteil, dass dieser zerlegt in ein bereits fertiges Unterseeboot durch ein Waffenrohr eingebracht werden kann. Auch im Falle einer Wartung oder Reparatur kann ein Austausch durch das Waffenrohr erfolgen. Hierduch sind größere Eingriffe in das Unterseeboot, welche bis zum Auftrennen des Unterseebootes reichen können, nicht notwendig. Die Lebensdauer des gesamten Bootes sowie der Bauprozess können so optimiert werden.

Besonders bevorzugt ist in diesem Fall der Schubkettenspeicher so ausgebildet, dass dieser die darauf liegende Waffe zu tragen ausgebildet ist. Der erste Formkörper und der zweite Formkörper sind als nicht tragende Elemente ausgebildet und dienen lediglich zur seitlichen Stabilisierung.

In einer weiteren Ausführungsform der Erfindung bestehen der erste Formkörper und der zweite Formkörper aus Aluminium. Vorteil einer Aluminiumausführung ist das vergleichsweise geringe Gewicht der Formkörper.

In einer weiteren Ausführungsform der Erfindung bestehen der erste Formkörper und der zweite Formkörper faserverstärktem Verbundwerkstoff, bevorzugt aus kohlenstofffaserverstärktem Verbundwerkstoff. Vorteil der Ausführung aus Verbundwerkstoff ist zum einen das vergleichsweise geringe Gewicht, zum anderen die einfache formflexible Herstellung.

Besonders bevorzugt sind Formkörper aus faserverstärkten Verbundwerkstoff aus acht Lagen aufgebaut, wobei die acht Lagen eine Lagenfolge D-C-B-A-A-B-C-D aufweisen. Die Lage A besteht aus einen unidirektional faserverstärkten Verbundwerkstoff, die Lage B aus einem biaxial faserverstärkten Verbundwerkstoff, wobei die beiden Achsen der Lage B um 45 ° gegenüber der Achse der Lage A gedreht ist. Die Lage C besteht aus einem unidirektional faserverstärkten Verbundwerkstoff, wobei die Achse der Lage C um 90 ° gegenüber der Achse der Lage A gedreht ist. Die Lage D weist Eigenschaften zum Brandschutz und zum Schutz des Verbunds gegen Beschädigung auf. Durch diese symmetrische Lageanordnung kann ein Verbundwerkstoff mit optimalen mechanischen Eigenschaften erhalten werden.

In einer weiteren Ausführungsform der Erfindung sind der erste und der zweite Formkörper jeweils aus einer Oberschale und einer Unterschale zusammengefügt. Durch die Herstellung eines Formkörpers aus einer Oberschale und einer Unterschale, welche vorzugsweise mittels Kleben mit einander verbunden werden, ist es vergleichsweise einfach möglich, einen stabilen Formkörper herzustellen, welcher zur Gewichtsersparnis in der Mitte einen Hohlraum zwischen der Oberschale und der Unterschale aufweist.

In einer weiteren Ausführungsform der Erfindung sind der Schubkettenspeicher und der erste Formkörper sowie der Schubkettenspeicher und der zweite Formkörper lösbar miteinander verbunden. Besonders bevorzugt erfolgte die lösbare Verbindung mittels Schrauben. Vorteil einer lösbaren Verbindung ist zum einen die einfache Abtrennung der Formkörper für den Fall der Wartung oder Reparatur des Schubkettenspeichers. Hinzu kommt, dass so die drei einzelnen Elemente, erster Formkörper, Schubkettenspeicher und zweiter Formköper durch das Waffenrohr eingebracht werden können, da diese getrennt klein genug sind, um durch das Waffenrohr zu passen. Durch die einfache lösbare Verbindung können diese drei Teile dann im Inneren leicht und einfach zusammengesetzt werden.

In einer weiteren Ausführungsform der Erfindung weist der Ladebock einen Gleitstein auf, wobei der Gleitstein mittig unten am Ladebock angeordnet ist und wobei der Gleitstein zur Führung des Ladebocks in der Brücke und in dem Schlitzrohr im Waffenrohr ausgebildet ist. Der Gleitstein weist bevorzugt eine T-Form auf, wobei das schmale Ende (untere Ende des T) an der Unterseite des Ladebocks ist. Durch diese Form wird der Ladebock besonders effizient stabilisiert, da der Querbalken (des T) die Unterseite des Gleitsteins bildet und so ein Herausheben des Gleitsteins aus der Führung in der Brücke (oder dem Schlitzrohr in dem Waffenrohr) verhindert werden kann. Des Weiteren können seitlich am Ladebock Führungslaschen angeordnet sein, wobei die Führungslaschen zur Führung des Ladebocks im Schubkettenspeicher und auf der Brücke ausgebildet sind. Durch den Gleitstein und die seitlichen Führungslaschen kann besonders effizient verhindert werden, dass Drehmomente auf die Schubkette übertragen werden.

In einer weiteren Ausführungsform der Erfindung weist die Vorrichtung einen Antrieb auf, wobei der Antrieb auf der dem Waffenrohr abgewandten Seite der Vorrichtung angeordnet ist und wobei der Antrieb die Schubkette über ein Zahnrad antreibt.

In einer weiteren bevorzugten Ausführungsform der Erfindung besteht der Antrieb redundant aus wenigstens einer ersten und wenigstens einer zweiten Antriebseinrichtung, wobei die wenigstens eine erste und die wenigstens eine zweite Antriebseinrichtung unterschiedliche Antriebseinrichtungen sind, wobei die wenigstens eine erste und die wenigstens eine zweite Antriebseinrichtung ausgewählt sind aus der Gruppe umfassend hydraulischer Antrieb, pneumatischer Antrieb, elektrischer Antrieb, manueller Antrieb. Durch die redundante Auslegung kann erreicht werden, dass eine Waffe auch nach einem Ausfall eines Systems geladen und damit auch abgefeuert werden kann. Übliche Kombinationen bestehen aus einem hydraulischen und einem manuellen Antrieb, einem elektrischen und einem manuellen Antrieb, einem hydraulischen und einem elektrischen Antrieb sowie aus einem hydraulischen, einem elektrischen und einem manuellen Antrieb.

In einer weiteren bevorzugten Ausführungsform der Erfindung weist die Vorrichtung wenigstens ein Klemmband auf, wobei das wenigstens eine Klemmband die Waffe auf der Vorrichtung fixiert. Ein Klemmband dient dazu, eine in der Vorrichtung gelagerte Waffe zu fixieren. Bei Bewegungen, beispielsweise bei Seegang oder bei einer Schockeinwirkung, beispielsweise durch Beschuss, könnte es ohne eine entsprechende Sicherung dazu kommen, dass die Waffe sich aus der Vorrichtung löst. Ein Klemmband wird dazu oberhalb der Waffe entlang geführt und verspannt, sodass die Waffe gleichsam in die Vorrichtung gedrückt wird. Besonders bevorzugt weist die Vorrichtung mehrere Klemmbänder auf, wobei die Klemmbänder typischer Weise einen Abstand von 1 bis 3 m, bevorzugt etwa 1,5 bis 2 m voneinander haben.

In einer weiteren bevorzugten Ausführungsform der Erfindung weist die Vorrichtung wenigstens eine Zugstange auf, wobei die wenigstes eine Zugstange parallel zur Waffentransportrichtung bewegbar ist. Das wenigstens eine Klemmband weist wenigstens einen Keil auf. Das wenigstens eine Klemmband ist so befestigt, dass das Klemmband quer zur Waffentransportrichtung bewegbar ist. Beispielsweise ist das Klemmband über Schlitzlöcher an die Vorrichtung geschraubt. Die wenigstens eine Zugstange kann so auf den wenigstens einen Keil einwirken, dass das wenigstens eine Klemmband quer zur Waffentransportrichtung bewegt wird. Hierdurch kann das wenigstens eine Klemmband, üblicherweise alle Klemmbänder gleichzeitig, gelöst bzw. festgesetzt werden. Hierdurch kann die Waffe in einem einzigen Arbeitsschritt fixiert bzw. freigegeben werden.

In einer weiteren Ausführungsform der Erfindung ist die Vorrichtung verfahrbar und in wenigstens einer Position mit dem Waffenrohr fluchtend. Um den Raum hinter einem Waffenrohr effizient nutzen zu können und auch verschiedene Waffen in ein Waffenrohr laden zu können, ist es vorteilhaft, die Vorrichtung wenigstens seitlich, bevorzugt in beide Raumrichtungen quer zur Längsrichtung des Waffenrohrs bewegen zu können. Üblicherweise weisen Wasserfahrzeuge eine Gruppe von Waffenrohren auf und eine Mehrzahl an Vorrichtungen zum Transport und zur Lagerung einer Waffe. Des Weiteren wird der Raum hinter den Waffenrohren regelmäßig anders genutzt, sofern gerade keine Waffe in ein Waffenrohr geladen werden soll. Beispielsweise kann der Raum hinter den Waffenrohren als Schlafbereich für die Mannschaft verwendet werden. Daher sind die Vorrichtungen zum Transport und zur Lagerung einer Waffe so verfahrbar, dass diese an der seitlichen Wand und ggf. unter dem Boden des Raums hinter den Waffenrohren angeordnet werden können, wenn diese gerade nicht benötigt werden. Zum Nachladen der Waffen in das Waffenrohr oder zum Laden der Vorrichtungen zum Transport und zur Lagerung einer Waffe aus dem Waffenrohr kann daher die Vorrichtung hinter wenigstens ein Waffenrohr verfahren werden. Die Vorrichtung und das Waffenrohr sind dann fluchtend angeordnet, was bedeutet, dass eine Waffe in einer direkten, einzelnen linearen Bewegung aus der Vorrichtung in das Waffenrohr bewegt werden kann.

In einer weiteren Ausführungsform der Erfindung handelt es sich bei der Waffe um ein Torpedo, einen Flugkörper, einen Täuschkörper oder eine Mine. Die Vorrichtung muss in diesem Falle somit ausgelegt sein auch vergleichsweise schwere Torpedos sicher bewegen zu können.

Die Erfindung betrifft ein Wasserfahrzeug mit wenigstens einem Waffenrohr und wenigstens einer erfindungsgemäßen Vorrichtung. Bei dem Wasserfahrzeug handelt es sich vorzugsweise um ein Kriegsschiff, beispielsweise um eine Korvette, eine Fregatte, einen Zerstörer, einen Kreuzer oder ein Unterseeboot. Besonders bevorzugt handelt es sich bei dem Wasserfahrzeug um ein Unterseeboot.

Nachfolgend ist die erfindungsgemäße Vorrichtung anhand eines in den Zeichnungen dargestellten Ausführungsbeispiels näher erläutert.
- Figur 1:: schematische Darstellung einer erfindungsgemäßen Vorrichtung mit Brücke und Waffenrohr
- Figur 2:: schematische Darstellung gemäß Figur 1 nach Verfahren der Waffe ins Waffenrohr
- Figur 3:: weitere schematische Darstellung einer Vorrichtung mit Klemmbändern
- Figur 4:: Querschnitt durch eine Vorrichtung mit aufliegender Waffe und Klemmbändern
- Figur 5:: schematische Darstellung eines Schubkettenspeichers
- Figur 6:: schematische Darstellung der Schubkette auf dem Schubkettenspeicher
- Figur 7:: schematische Darstellung der Schubkette auf der Führung der Brücke
- Figur 8:: schematischer Querschnitt durch den Ladebock
- Figur 9:: schematischer Querschnitt durch den Ladebock auf dem Schubkettenspeicher
- Figur 10:: schematischer Querschnitt durch den Ladebock auf der Führung der Brücke
- Figur 11:: schematische Darstellung eines Klemmbandes mit Zugstange

In Figur 1 ist eine erfindungsgemäße Vorrichtung 10 zum Transport und zur Lagerung einer Waffe 20, auf welcher sich eine Waffe 20 befindet, dargestellt. Die Vorrichtung 10 ist über eine Brücke 30 mit einem Waffenrohr 40 verbunden, in welchem ein zweites Schlitzrohr 42 angeordnet ist. Die Vorrichtung 10, die Brücke 30 und das Waffenrohr 40 fluchten, sodass die Waffe 20 in einer einzigen waagerechten linearen Bewegung aus der Vorrichtung 10 in das Waffenrohr 40 bewegt werden kann. Um die Waffe 20 zu bewegen, weist die Vorrichtung 10 einen Ladebock 50 auf, welcher mit der Waffe 20 verbunden ist. Der Ladebock 50 wird über die in Figur 1 nicht dargestellte Schubkette 120 angetrieben, welche durch den Motor 60 angetrieben wird. Der Motor 60 wird beispielsweise elektrisch angetrieben. Um im Notfall funktionsfähig zu bleiben, kann der Motor 60 zusätzlich ein hier nicht dargestelltes Handrad aufweisen, damit beim Ausfall des elektrischen Systems der Motor 60 manuell betrieben werden kann.

In Figur 2 ist die in Figur 1 gezeigte Vorrichtung 10 dargestellt, nachdem die Waffe 20 in das Waffenrohr 40 verfahren worden ist. Hierzu muss die Waffe 20 und somit auch der Ladebock 50 zum einen die Verfahrstrecke in der Vorrichtung 70 zurücklegen, zum anderen aber auch die Verfahrstrecke auf der Brücke 72 und die Verfahrstrecke im Waffenrohr 74. Die gesamte Verfahrstrecke ergibt sich somit als Summe der Verfahrstrecke in der Vorrichtung 70, der Verfahrstrecke auf der Brücke 72 und der Verfahrstrecke im Waffenrohr 74. Üblicherweise beträgt Verfahrstrecke in der Vorrichtung 70 etwa 7,8 m, die Verfahrstrecke auf der Brücke 72 etwa 1,3 m und die Verfahrstrecke im Waffenrohr 74 etwa 1,1 m, womit sich eine gesamte Verfahrstrecke von 10,2 m ergibt. Um diese Strecke muss der Motor 60 die hier nicht gezeigte Schubkette 120 aus dem in der Vorrichtung 10 befindlichen Schubkettenspeicher 90 in Richtung des Waffenrohres 40 bewegen. Die Länge der Schubkette 120 muss somit länger sein als die hier gezeigte Verfahrstrecke von 10,2 m. Da die Vorrichtung 10 selber eine Länge von etwa 7,8 m aufweist, muss die Schubkette 120 zweimal innerhalb des Schubkettenspeichers 90 umgelenkt werden, um vollständig gelagert werden zu können.

Figur 3 zeigt eine weitere Vorrichtung 10. Die Vorrichtung 10 weist neben dem Ladebock 50 und dem Motor 60 vier Klemmbänder 80 auf, mit welchen eine Waffe 20, hier nicht gezeigt, auf der Vorrichtung 10 fixiert und somit gesichert werden kann. Die Klemmbänder 80 weisen beispielsweise einen Abstand von jeweils etwa 2 m auf.

In Figur 4 ist ein schematischer Querschnitt quer zur Längsrichtung durch eine Vorrichtung 10 mit einer darauf liegenden Waffe 20 gezeigt. Die Waffe 20 wird mit einem Klemmband 80 gesichert. Die Vorrichtung weist einen Schubkettenspeicher 90 sowie einen ersten Formkörper 100 und einen zweiten Formkörper 110 auf. Der Schubkettenspeicher 90 ist aus Aluminium hergestellt, der erste Formkörper 100 und der zweite Formkörper 110 bestehen aus einem kohlenstofffaserverstärktem Verbundwerkstoff. Der erste Formkörper 100 umfasst eine Oberschale 102 und eine Unterschale 104, der zweite Formkörper 110 umfasst eine Oberschale 112 und eine Unterschale 114. Die Oberschalen 102, 112 und die Unterschalen 104, 114 sind aus einem achtlagigem kohlenstofffaserverstärktem Verbundwerkstoff aufgebaut, wobei die acht Lagen eine Lagenfolge D-C-B-A-A-B-C-D aufweisen. Die Lage A besteht aus einen unidirektional faserverstärkten Verbundwerkstoff, die Lage B aus einem biaxial faserverstärkten Verbundwerkstoff, wobei die beiden Achsen der Lage B um 45 ° gegenüber der Achse der Lage A gedreht ist. Die Lage C besteht aus einem unidirektional faserverstärkten Verbundwerkstoff, wobei die Achse der Lage C um 90 ° gegenüber der Achse der Lage A gedreht ist. Die Lage D weist Eigenschaften zum Brandschutz und zum Schutz des Verbunds gegen Beschädigung auf. Durch diese symmetrische Lageanordnung kann ein Verbundwerkstoff mit optimalen mechanischen Eigenschaften erhalten werden. Die Oberschalen 102, 112 und die Unterschalen 104, 114 sind miteinander verklebt.

In Figur 5 ist der Schubkettenspeicher 90 schematisch in einem Querschnitt gezeigt. Die Schubkette 120 befindet sich innerhalb des Schubkettenspeichers, wobei diese einmal am hinteren, dem Waffenrohr 40 abgewandten Ende umgelenkt wird und ein weiteres Mal am vorderen, dem Waffenrohr 40 zugewandten Ende. Hierdurch kann die benötigte Länge der Schubkette 120 im Schubkettenspeicher 90 untergebracht werden. Um eine gute Lagerung der Schubkette 120 zu ermöglichen, weist der Schubkettenspeicher 90 ein Trennelement 92 auf, welche die unteren beiden Ebenen der Schubkette 120 im Schubkettenspeicher 90 trennt. Die Schubkette 120 kann über das Zahnrad 62 mit Hilfe des hier nicht gezeigten Motors 60 angetrieben werden. Die Schubkette 120 schiebt dann den mit der Schubkette 120 verbundenen Ladebock 50 in Richtung Waffenrohr 40.

Figur 6 zeigt die oben auf dem Schubkettenspeicher 90 laufende Schubkette 120. Die Schubkette 120 weist zwei Polymerrollen 122 auf, auf welchen die Schubkette 120 auf dem Schubkettenspeicher 90 aufliegt. Über die Achse 128 sind auch die Versteifungselemente 124 der Schubkette 120 gehalten. Die Versteifungselemente 124 bewirken, dass die Schubkette 120 unter Krafteinwirkung in sich versteift, sodass diese in der Lage ist, eine Kraft auszuüben, ohne wie eine Gliederkette seitlich wegzuknicken. Hierdurch werden Reibungsverluste bei der Stabilisierung der Schubkette weitgehend vermieden. Die Form der Versteifungselemente kann beispielsweise der DE 10 2011 013 357 A1 oder den darin zitierten Dokumenten entnommen werden. Zusätzlich dazu weist die Schubkette 120 Führungslaschen 126 auf, welche in eine entsprechende Führungsschiene in dem Schubkettenspeicher 90 eingreifen. Hierdurch erhält die Schubkette 120 eine zusätzliche, über die Versteifungselemente124 hinausgehende Stabilisierung. Diese Führungslaschen 126 greifen, wie in Figur 7 gezeigt, auch in eine entsprechende Führung der Führungsschiene 32 der Brücke 30.

In Figur 8 ist ein schematischer Querschnitt durch den Ladebock 50 gezeigt. Der Ladebock 50 weist einen Gleitstein 52 auf, welcher T-förmig ausgebildet ist. Zusätzlich weist der Ladebock 50 zwei Führungselemente 54 auf. In Figur 9 ist in diesem Querschnitt zusätzlich der Schubkettenspeicher 90 dargestellt. Die Führungselemente 54 greifen in die Führung des Schubkettenspeichers 90. Auf diese Weise werden auf den Ladebock 50 wirkende Drehmomente auf den Schubkettenspeicher 90 übertragen und der Ladebock 50 kann geradlinig bewegt werden. Eine Übertragung von Drehmomenten auf die Schubkette 120 kann so effizient vermieden werden. Zusätzlich greifen die Führungselemente 54 seitlich in den Schubkettenspeicher 90 und geben dem Ladebock 50 zusätzlichen Halt. In Figur 10 ist dieser Querschnitt im Gegensatz zu Figur 9 nicht mit dem Schubkettenspeicher 90 sondern mit der Führungsschiene 32 der Brücke 30 gezeigt. Der Gleitstein 54 greift in den Schlitz der Führungsschiene 32 ein und erzielt somit die gleiche Stabilisierung des Ladebocks 50.

Figur 11 zeigt ein Klemmband 80 und die Befestigung des Klemmbands 80 an der Vorrichtung 10 in einer schematischen Seitenansicht. Das Klemmband 80 ist über zwei Schrauben mit der Vorrichtung 10 verbunden, wobei die Schrauben in Schlitzlöchern 82 angeordnet sind. Hierdurch kann das Klemmband 80 nach oben und unten bewegt werden. Um alle Klemmbänder 80 der Vorrichtung 10 gleichzeitig zu lösen oder festzusetzen, weist die Vorrichtung eine Zugstange 130 auf. Die Zugstange 130 weist ein Schubelement 132 auf, welches auf zwei Keile 84 des Klemmbands 80 einwirken kann. Durch Verschieben der Zugstange 130 nach rechts oder links wird eine Kraft auf die Keile 84 ausgeübt, sodass sich das Klemmband nach unten bzw. nach oben bewegt.

### Bezugszeichen:

- 10: Vorrichtung zum Transport und zur Lagerung einer Waffe
- 20: Waffe
- 30: Brücke
- 32: Führungsschiene
- 40: Waffenrohr
- 42: Schlitzrohr
- 50: Ladebock
- 52: Gleitstein
- 54: Führungselement
- 60: Motor
- 62: Zahnrad
- 70: Verfahrstrecke in der Vorrichtung
- 72: Verfahrstrecke auf der Brücke
- 74: Verfahrstrecke im Waffenrohr
- 80: Klemmband
- 82: Schlitzloch
- 84: Keil
- 90: Schubkettenspeicher
- 92: Trennelement
- 100: erster Formkörper
- 102: Oberschale des ersten Formkörpers
- 104: Unterschale des ersten Formkörpers
- 110: zweiter Formkörper
- 112: Oberschale des zweiten Formkörpers
- 114: Unterschale des zweiten Formkörpers
- 120: Schubkette
- 122: Polymerrolle
- 124: Versteifungselement
- 126: Führungslasche
- 128: Achse
- 130: Zugstange
- 132: Schubelement

## Patentansprüche

1. Wasserfahrzeug mit wenigstens einem Waffenrohr (40) und wenigstens einer Vorrichtung (10) zum Transport und zur Lagerung einer Waffe (20), wobei die Vorrichtung (10) ausgebildet ist eine Waffe (20) aus der Vorrichtung (10) in ein Waffenrohr (40) zu transportieren, wobei die Vorrichtung (10) einen Ladebock (50) aufweist, wobei der Ladebock (50) mit der Waffe (20) verbindbar ist und der Ladebock (50) ausgebildet ist, die Waffe (20) beim Transport der Waffe (20) zu bewegen, wobei die Vorrichtung (10) eine Schubkette (120) aufweist, wobei die Schubkette (120) formschlüssig ineinander greifende Glieder aufweist, wobei die Schubkette (120) mit dem Ladebock (50) verbunden ist und wobei der Ladebock (50) mittels der Schubkette (120) von der Vorrichtung (10) in das Waffenrohr (40) verfahrbar ist, **dadurch gekennzeichnet, dass** die Schubkette (120) sich in gerader Richtung bewegt versteift und dass das Waffenrohr (40) ein Schlitzrohr (42) aufweist, wobei
das Schlitzrohr (42) zum Tragen der Schubkette (120), des Ladebocks (50) und der Waffe (20) ausgebildet ist.

2. Wasserfahrzeug nach Anspruch 1, **dadurch gekennzeichnet, dass** die Vorrichtung (10) einen Schubkettenspeicher (90) aufweist, wobei der Schubkettenspeicher (90) derart ausgebildet ist, dass dieser sich unterhalb einer Auflagefläche für die Waffe (20) befindet und in zwei Ebenen angeordnet ist, sodass der Schubkettenspeicher (90) derart ausgebildet ist, eine Schubkette (120) aufzunehmen, welche mindestens die 1,1 fache Länge, bevorzugt mindestens die 1,2 fache Länge, der Vorrichtung (10) aufweist.

3. Wasserfahrzeug nach einem der vorangegangenen Ansprüche, **dadurch gekennzeichnet, dass** die Schubkette (120) Führungslaschen (126) aufweist und wobei die Vorrichtung (10) Schienen zur Aufnahme der Führungslaschen (126) aufweist.

4. Wasserfahrzeug nach einem der vorangegangenen Ansprüche, dass zwischen der Vorrichtung (10) und dem Waffenrohr (40) eine Brücke (30) anbringbar ist, wobei die Brücke (30) eine Führungsschiene (32) aufweist, wobei die Führungsschiene (32) zum Tragen der Schubkette (120), des Ladebocks (50) und der Waffe (20) ausgebildet ist.

5. Wasserfahrzeug nach einem der vorangegangenen Ansprüche, **dadurch gekennzeichnet, dass** die Vorrichtung (10) einen ersten Formkörper (100) und einen zweiten Formkörper (110) aufweist, wobei der erste Formkörper (100) in Bewegungsrichtung der Waffe (20) rechts an dem Schubkettenspeicher (90) angeordnet ist und der zweite Formkörper (110)in Bewegungsrichtung der Waffe (20) links an dem Schubkettenspeicher (90) angeordnet ist, wobei der erste und der zweite Formkörper (100, 110) so ausgebildet sind, die Waffe (20) zu stützen.

6. Wasserfahrzeug nach Anspruch 5, **dadurch gekennzeichnet, dass** der erste und der zweite Formkörper (100, 110) faserverstärktem Verbundwerkstoff, bevorzugt aus kohlenstofffaserverstärktem Verbundwerkstoff, bestehen.

7. Wasserfahrzeug nach Anspruch 6, **dadurch gekennzeichnet, dass** der erste und der zweite Formkörper (100, 110) jeweils aus einer Oberschale (102, 112) und einer Unterschale (104, 114) zusammengefügt sind.

8. Wasserfahrzeug nach einem der Ansprüche 5 bis 7, **dadurch kennzeichnet, dass** der Schubkettenspeicher (90) und der erste Formkörper (100) sowie der Schubkettenspeicher (90) und der zweite Formkörper (110) lösbar miteinander verbunden sind.

9. Wasserfahrzeug nach einem der vorangegangenen Ansprüche, **dadurch gekennzeichnet, dass** die Vorrichtung (10) einen Antrieb aufweist, wobei der Antrieb auf der dem Waffenrohr (40) abgewandten Seite der Vorrichtung (10) angeordnet ist und wobei die Schubkette (120) über ein Zahnrad (62) antreibt.

10. Wasserfahrzeug nach Anspruch 9, **dadurch gekennzeichnet, dass** der Antrieb redundant aus wenigstens einer ersten und wenigstens einer zweiten Antriebseinrichtung besteht, wobei die wenigstens eine erste und die wenigstens eine zweite Antriebseinrichtung unterschiedliche Antriebseinrichtungen sind, wobei die wenigstens eine erste und die wenigstens eine zweite Antriebseinrichtung ausgewählt sind aus der Gruppe umfassend hydraulischer Antrieb, pneumatischer Antrieb, elektrischer Antrieb, manueller Antrieb.

11. Wasserfahrzeug nach einem der vorangegangenen Ansprüche, **dadurch gekennzeichnet, dass** die Vorrichtung (10) wenigstens ein Klemmband (80) aufweist, wobei das wenigstens eine Klemmband (80) die Waffe (20) auf der Vorrichtung (10) fixiert.

12. Wasserfahrzeug nach Anspruch 11, **dadurch gekennzeichnet, dass** die Vorrichtung (10) wenigstens eine Zugstange (130) aufweist, wobei die wenigstes eine Zugstange (130) parallel zur Waffentransportrichtung bewegbar ist und wobei das wenigstens eine Klemmband (80) wenigstens einen Keil (84) aufweist und wobei das wenigstens eine Klemmband (80) so befestigt ist, dass das Klemmband (80) quer zur Waffentransportrichtung bewegbar ist, wobei die wenigstens eine Zugstange (130) so auf den wenigstens einen Keil (84) einwirken kann, dass das wenigstens eine Klemmband (80) quer zur Waffentransportrichtung bewegt wird.

13. Wasserfahrzeug nach einem der vorangegangenen Ansprüche, **dadurch gekennzeichnet, dass** die Vorrichtung (10) verfahrbar ist und in wenigstens einer Position mit dem Waffenrohr (40) fluchtend.

14. Wasserfahrzeug nach einem der vorangegangenen Ansprüche, **dadurch gekennzeichnet, dass** es sich bei der Waffe (20) um ein Torpedo, einen Flugkörper, einen Täuschkörper oder eine Mine handelt.

15. Wasserfahrzeug nach einem der vorangegangenen Ansprüche , wobei es sich bei dem Wasserfahrzeug um ein Unterseeboot handelt.

## Claims

1. Watercraft having at least one weapon barrel (40) and at least one device (10) for transporting and storing a weapon (20), wherein the device (10) is configured for transporting a weapon (20) from the device (10) into a weapon barrel (40), wherein the device (10) has a loading block (50), wherein the loading block (50) is connectable to the weapon (20) and the loading block (50) is configured for moving the weapon (20) during the transportation of the weapon (20), wherein the device (10) has a thrust chain (120), wherein the thrust chain (120) has links which mutually engage in a form-fitting manner, wherein the thrust chain (120) is connected to the loading block (50), and wherein the loading block (50) by means of the thrust chain (120) is displaceable from the device (10) into the weapon barrel (40), **characterized in that** the thrust chain (120) stiffens when moved in a straight direction and **in that** the weapon barrel (40) has a slotted tube (42), wherein the slotted tube (42) is configured for carrying the thrust chain (120), the loading block (50), and the weapon (20).

2. Watercraft according to Claim 1, **characterized in that** the device (10) has a thrust chain accumulator (90), wherein the thrust chain accumulator (90) is configured in such a manner that said thrust chain accumulator (90) is located below a bearing face for the weapon (20) and is disposed on two levels such that the thrust chain accumulator (90) is configured in such a manner that the latter receives a thrust chain (120) which is at least 1.1 times the length, preferably at least 1.2 times the length of the device (10).

3. Watercraft according to either of the preceding claims, **characterized in that** the thrust chain (120) has guide lugs (126), and wherein the device (10) has rails for receiving the guide lugs (126).

4. Watercraft according to one of the preceding claims, **characterized in that** a bridge (30) is attachable between the device (10) and the weapon barrel (40), wherein the bridge (30) has a guide rail (32), wherein the guide rail (32) is configured for carrying the thrust chain (120), the loading block (50), and the weapon (20).

5. Watercraft according to one of the preceding claims, **characterized in that** the device (10) has a first molded element (100) and a second molded element (110), wherein the first molded element (100) in the direction of movement of the weapon (20) is disposed on the right on the thrust chain accumulator (90), and the second molded element (110) in the direction of movement of the weapon (20) is disposed on the left on the thrust chain accumulator (90), wherein the first and the second molded element (100, 110) are configured so as to support the weapon (20).

6. Watercraft according to Claim 5, **characterized in that** the first and the second molded element (100, 110) are composed of a fiber reinforced composite material, preferably of a carbon-fiber reinforced composite material.

7. Watercraft according to Claim 6, **characterized in that** the first and the second molded element (100, 110) each are assembled from one upper shell (102, 112) and one lower shell (104, 114).

8. Watercraft according to one of Claims 5 to 7, **characterized in that** the thrust chain accumulator (90) and the first molded element (100), and the thrust chain accumulator (90) and the second molded element (110) are releasably interconnected.

9. Watercraft according to one of the preceding claims, **characterized in that** the device (10) has a drive, wherein the drive is disposed on that side of the device (10) that faces away from the weapon barrel (40), and drives the thrust chain (120) by way of a gear wheel (62).

10. Watercraft according to Claim 9, **characterized in that** the drive is composed of at least one first and at least one second drive installation, so as to be redundant, wherein the at least one first and the at least one second drive installation are different drive installations, wherein the at least one first and the at least one second drive installation are selected from the group comprising a hydraulic drive, a pneumatic drive, an electric drive, a manual drive.

11. Watercraft according to one of the preceding claims, **characterized in that** the device (10) has at least one clamping strap (80), wherein the at least one clamping strap (80) fixes the weapon (20) on the device (10).

12. Watercraft according to Claim 11, **characterized in that** the device (10) has at least one traction bar (130), wherein the at least one traction bar (130) is movable parallel to the direction of transportation of the weapon, and wherein the at least one clamping strap (80) has at least one wedge (84), and wherein the at least one clamping strap (80) is fastened such that the clamping strap (80) is movable transversely to the direction of transportation of the weapon, wherein the at least one traction bar (130) can act on the at least one wedge (84) such that the at least one clamping strap (80) is moved transversely to the direction of transportation of the weapon.

13. Watercraft according to one of the preceding claims, **characterized in that** the device (10) is displaceable and in at least one position is aligned with the weapon barrel (40).

14. Watercraft according to one of the preceding claims, **characterized in that** the weapon (20) is a torpedo, a missile, a decoy, or a mine.

15. Watercraft according to one of the preceding claims, wherein the watercraft is a submarine.

## Revendications

1. Navire comprenant au moins un tube d'arme (40) et au moins un dispositif (10) de transport et de stockage d'une arme (20), le dispositif (10) étant conçu pour transporter une arme (20) du dispositif (10) jusque dans un tube d'arme (40), le dispositif (10) comportant un support de chargement (50), le support de chargement (50) pouvant être relié à l'arme (20) et le support de chargement (50) étant conçu pour déplacer l'arme (20) pendant le transport de l'arme (20), le dispositif (10) comportant une chaîne de poussée (120), la chaîne de poussée (120) comportant des maillons emboîtés les uns dans les autres par complémentarité de formes, la chaîne de poussée (120) étant reliée au support de chargement (50) et le support de chargement (50) pouvant être déplacé du dispositif (10) jusque dans le tube d'arme (40) à l'aide de la chaîne de poussée (120), **caractérisé en ce que** la chaîne de poussée (120) se raidit en étant déplacée dans une direction rectiligne et **en ce que** le tube d'arme (40) comporte un tube fendu (42), le tube fendu (42) étant conçu pour porter la chaîne de poussée (120), le support de chargement (50) et l'arme (20).

2. Navire selon la revendication 1, **caractérisé en ce que** le dispositif (10) comporte un accumulateur de chaîne de poussée (90), l'accumulateur de chaîne de poussée (90) étant conçu de manière à se trouver au-dessous d'une surface d'appui destinée à l'arme (20) et à être disposé dans deux plans de sorte que l'accumulateur de chaîne de poussée (90) est conçu pour recevoir une chaîne de poussée (120) dont la longueur est égale à au moins 1,1 fois, de préférence au moins 1,2 fois, la longueur du dispositif (10).

3. Navire selon l'une des revendications précédentes, **caractérisé en ce que** la chaîne de poussée (120) comporte des pattes de guidage (126) et **en ce que** le dispositif (10) comporte des rails destinés à recevoir les pattes de guidage (126).

4. Navire selon l'une des revendications précédentes, **caractérisé en ce qu'**un pont (30) peut être monté entre le dispositif (10) et le tube d'arme (40), le pont (30) comportant un rail de guidage (32), le rail de guidage (32) étant conçu pour porter la chaîne de poussée (120), le support de chargement (50) et l'arme (20).

5. Navire selon l'une des revendications précédentes, **caractérisé en ce que** le dispositif (10) comporte un premier corps moulé (100) et un deuxième corps moulé (110), le premier corps moulé (100) étant disposé à droite de l'accumulateur de chaîne de poussée (90) dans le sens de déplacement de l'arme (20) et le deuxième corps moulé (110) étant disposé à gauche de l'accumulateur de chaîne de poussée (90) dans le sens de déplacement de l'arme (20), les premier et deuxième corps moulés (100, 110) étant conçus pour supporter l'arme (20).

6. Navire selon la revendication 5, **caractérisé en ce que** les premier et deuxième corps moulés (100, 110) sont en matériau composite renforcé par des fibres, de préférence en matériau composite renforcé par des fibres de carbone.

7. Navire selon la revendication 6, **caractérisé en ce que** les premier et deuxième corps moulés (100, 110) sont assemblés à partir d'une coque supérieure (102, 112) et d'une coque inférieure (104, 114).

8. Navire selon l'une des revendications 5 à 7, **caractérisé en ce que** l'accumulateur de chaîne de poussée (90) et le premier corps moulé (100) et l'accumulateur de chaîne de poussée (90) et le deuxième corps moulé (110) sont reliés l'un à l'autre de manière détachable.

9. Navire selon l'une des revendications précédentes, **caractérisé en ce que** le dispositif (10) comporte un entraînement, l'entraînement étant disposé du côté du dispositif (10) qui est opposé au tube d'arme (40), et entraînant la chaîne de poussée (120) par une roue dentée (62).

10. Navire selon la revendication 9, **caractérisé en ce que** l'entraînement comprend de manière redondante au moins un premier et au moins un deuxième moyen d'entraînement, l'au moins un premier et l'au moins un deuxième moyen d'entraînement étant des moyens d'entraînement différents, l'au moins un premier et l'au moins un deuxième moyen d'entraînement étant choisis dans le groupe comprenant un entraînement hydraulique, un entraînement pneumatique, un entraînement électrique, un entraînement manuel.

11. Navire selon l'une des revendications précédentes, **caractérisé en ce que** le dispositif (10) comporte au moins une bande de serrage (80), l'au moins une bande de serrage (80) fixant l'arme (20) sur le dispositif (10).

12. Navire selon la revendication 11, **caractérisé en ce que** le dispositif (10) comporte au moins une barre de traction (130), l'au moins une barre de traction (130) pouvant être déplacée parallèlement à la direction de transport de l'arme, et l'au moins une bande de serrage (80) comportant au moins une cale (84) et l'au moins une bande de serrage (80) étant fixée de telle sorte que la bande de serrage (80) puisse être déplacée transversalement à la direction de transport de l'arme, l'au moins une barre de traction (130) pouvant agir sur l'au moins une cale (84) de telle sorte que l'au moins une bande de serrage (80) soit déplacée transversalement à la direction de transport de l'arme.

13. Navire selon l'une des revendications précédentes, **caractérisé en ce que** le dispositif (10) est déplaçable et est aligné, dans au moins une position, avec le tube d'arme (40).

14. Navire selon l'une des revendications précédentes, **caractérisé en ce que** l'arme (20) est une torpille, un missile, un leurre ou une mine.

15. Navire selon l'une des revendications précédentes, le navire étant un sous-marin.
